# FASCICULE DE BREVET EUROPEEN

(11) **EP 2 813 901 B1**
(45) Date de publication et mention de la délivrance du brevet: **20.03.2019**
(21) Numéro de dépôt: 14164021.9
(22) Date de dépôt: 09.04.2014
(51) Int. Cl.: G04B 19/24, G04B 19/247

(54) **Mécanisme d'affichage du numéro de la semaine dans l'année**
Anzeigemechanismus der Wochennummer im Jahr
Mechanism for displaying the number of the week in the year

(30) Priorité: 13.06.2013 CH 11262013
(43) Date de publication de la demande: 17.12.2014
(73) Titulaire: Patek Philippe SA Genève, 1204 Genève (CH)
(72) Inventeur: Gisler, Lukas, 1242 Satigny (CH)
(74) Mandataire: Micheli & Cie SA

(56) Documents cités:
- EP-A1- 1 813 997
- CH-A2- 704 081
- DE-A1- 2 613 296

## Description

La présente invention concerne un mécanisme d'affichage du numéro de la semaine dans l'année apte à équiper une pièce d'horlogerie dont le mouvement comporte un premier mobile effectuant un tour par semaine et dont la position est significative du jour de la semaine et un second mobile effectuant un tour par mois et dont la position est significative du quantième du mois, cette pièce d'horlogerie comportant un affichage du numéro de la semaine dans l'année.

On connaît du document WO2007/085607 un dispositif d'affichage qui permet d'entraîner un organe mobile d'affichage du numéro de la semaine dans l'année d'un pas par semaine entre le dimanche et le lundi et d'un pas supplémentaire à un autre moment de la cinquante-deuxième semaine si au cours de cette cinquante-deuxième semaine un mobile d'affichage du quantième passe de l'affichage du "27" à l'affichage du "28" du mois.

Un tel dispositif n'est pas satisfaisant car il nécessite un premier mécanisme provoquant un saut de l'organe mobile d'affichage du numéro de la semaine une fois par semaine entre le dimanche et le lundi suivant et un second mécanisme provoquant un saut supplémentaire dudit organe d'affichage mobile du numéro de la semaine pendant la cinquante-deuxième semaine mais pas du dimanche au lundi, ce qui fait que l'indication du numéro de la semaine fournie par ce dispositif d'affichage est faux pendant une partie de la cinquante-deuxième semaine et/ou de la première semaine des années ne comportant que cinquante-deux semaines.

On connaît encore de la demande de brevet publiée CH 704081 A2 un mécanisme qui permet de faire avancer l'affichage du numéro de la semaine de deux pas successifs du dimanche au lundi suivant si dans la cinquante-deuxième semaine de l'année le dimanche le quantième affiche le "28", "29", "30", "31", "1" ou "2". Dans ce mécanisme un mobile dont la position est significative du numéro de la semaine dans l'année est obligatoirement coaxial à un autre mobile dont la position est significative du quantième du mois ce qui peut causer des difficultés d'intégration dans certains mouvements d'horlogerie au moins.

Le but de la présente invention est de proposer un mécanisme d'affichage du numéro de la semaine dans l'année qui soit simple et qui donne une indication exacte du numéro de la semaine à tout moment de l'année que celle-ci comporte cinquante-deux ou cinquante-trois semaines et ceci à partir de la connaissance du jour de la semaine et de son quantième seulement.

Un autre but de la présente invention est de proposer un mécanisme d'affichage du numéro de la semaine où le mobile dont la position est significative du numéro de la semaine ne soit pas obligatoirement coaxial au mobile dont la position est significative du quantième du mois pour en faciliter l'intégration dans le mouvement d'une pièce d'horlogerie.

Un autre but encore de la présente invention est de proposer un mécanisme d'affichage du numéro de la semaine qui ne nécessite aucune correction manuelle ou automatique autres que celles consistant à ajuster le quantième du mois pour tenir compte des mois de vingt-huit jours, trente jours et de trente et un jours ainsi que des années bissextiles comportant un vingt-neuf février. De ce fait ce mécanisme est apte à être incorporé dans le mouvement d'une pièce d'horlogerie comportant un affichage du quantième que celui-ci soit mensuel, annuel ou perpétuel.

La présente invention a pour objet un mécanisme d'affichage du numéro de la semaine selon la revendication 1. Enfin la présente invention a aussi pour objet une pièce d'horlogerie selon la revendication 8.

Le dessin annexé illustre schématiquement et à titre d'exemple une forme d'exécution du mécanisme d'affichage du numéro de la semaine dans l'année selon la présente invention.
Les figures 1 à 3 sont des vues en plan du mécanisme d'affichage du numéro de la semaine dans l'année dans différentes positions qu'il occupe lors du passage de la semaine "52" à la semaine "53".
Les figures 4 à 6 sont des vues en plan du mécanisme d'affichage du numéro de la semaine dans l'année dans différentes positions qu'il occupe lors du passage de la semaine "52" à la semaine "1".
La figure 7 est une vue en plan d'une pièce d'horlogerie munie du mécanisme illustré aux figures 1 à 6 avec indication du numéro de la semaine à l'aide d'une aiguille et d'une graduation.
La figure 8 est une vue en plan d'une pièce d'horlogerie munie du mécanisme illustré aux figures 1 à 6 avec indication du numéro de la semaine dans l'année dans un guichet.
La figure 9 illustre les différents cas possibles pour les semaines de fin d'année portant les numéros de semaine un, cinquante-deux et cinquante-trois respectivement.

L'objectif du mécanisme d'affichage selon l'invention est de pouvoir déterminer aisément, quelle que soit l'année en cours, pour chaque jour de l'année, le numéro de la semaine dans cette année dans laquelle il se trouve et ceci à l'aide de deux informations seulement, le jour de la semaine et son quantième dans le mois.

Il faut donc trouver un critère qui permette cette détermination tant du point de vue technique que du point de vue pratique pour pouvoir être mis en oeuvre mécaniquement avec des moyens simples.

Pour ce faire on a créé un fichier ou table recensant pour chaque jour du 1 janvier 1980 jusqu'au 31 décembre 2400 le nom du jour, son quantième dans le mois et le numéro de la semaine dans lequel ce jour se trouve. Ce tableau tient donc compte des corrections bissextiles, centenaire et quadri-centenaires.

Pour créer un tel fichier il suffit de savoir par exemple que le 1^{er} décembre 1980 était un lundi puis d'incrémenter jour par jour l'indication du nom du jour tout en incrémentant le quantième du mois en tenant compte des mois à vingt-huit, vingt-neuf, trente et trente et un jours en respectant les règles usuelles notamment pour les années bissextiles. On obtient ainsi un tableau qui peut s'étendre sur un siècle ou plus faisant correspondre pour chaque jour le nom du jour, son quantième et le numéro de la semaine dans laquelle il se trouve.

En examinant le tableau ainsi obtenu, on peut identifier les différents cas pouvant intervenir en fin d'année et représenter ces différents cas ou possibilités comme illustré à la figure 9.

En examinant de plus près les différentes possibilités de semaines de fin d'année, voir figure 9, on constate que l'année comporte cinquante-trois semaines uniquement si le dimanche de la cinquante-deuxième semaine porte le quantième "26" ou "27". Lorsque le dimanche de la cinquante-deuxième semaine porte le quantième "28", "29", "30", "31", "1" ou "2", l'année n'a que cinquante-deux semaines.

Fort de cette constatation et en postulant que le quantième du jour soit juste, c'est-à-dire que l'on tienne compte des corrections correspondant aux mois de vingt-huit, vingt-neuf, trente et trente et un jours soit manuellement soit automatiquement de façon mécanique alors on peut énoncer la règle à suivre pour l'affichage du numéro de la semaine dans l'année comme suit :
on déplace mécaniquement un organe d'affichage mobile du numéro de la semaine dans l'année en regard d'une graduation ou d'un guichet, l'organe mobile d'affichage ou la graduation comportant cinquante-trois repères séparés par des intervalles d'affichage, par pas successifs à raison d'un pas unitaire, correspondant à un intervalle d'affichage, par semaine dans la nuit du dimanche au lundi suivant pour afficher les numéros de la semaine "1" à "52" ou "53"; et, si pendant que l'organe d'affichage mobile du numéro de la semaine dans l'année affiche le numéro de semaine "52" le dimanche porte un autre quantième que le "26" ou le "27" du mois, alors on déplace mécaniquement l'organe d'affichage mobile du numéro de la semaine dans l'année dans la nuit de dimanche au lundi suivant d'un pas double, correspondant à deux intervalles d'affichage.

Le mécanisme d'affichage du numéro de la semaine dans l'année selon l'invention est simple. Il ne nécessite aucune correction autre que l'ajustement du quantième et est facilement intégrable dans un mouvement d'une pièce d'horlogerie. Ce mécanisme comporte un premier mobile apte à être entraîné à raison d'un pas par jour, dont la position est significative du jour de la semaine; un second mobile apte à être entraîné à raison d'un pas par jour, dont la position est significative du quantième du mois; et un troisième mobile, dont la position est significative du numéro de la semaine dans l'année, entraînant un organe mobile d'affichage du numéro de la semaine dans l'année en regard d'une graduation ou d'un guichet, cet organe mobile d'affichage du numéro de la semaine ou la graduation comportant cinquante-trois repères séparés par des intervalles d'affichage. Le premier mobile comporte une première came; le second mobile comporte une seconde came; et le troisième mobile comporte une étoile de cinquante-trois dents solidaire d'un organe d'entraînement. Ce mécanisme comporte encore une première bascule coopérant avec la première came, cette première bascule comportant un premier cliquet coopérant avec la denture de l'étoile de cinquante-trois et un second cliquet coopérant avec l'organe d'entraînement; Il comporte encore une seconde bascule coopérant d'une part avec la seconde came et d'autre part avec le second cliquet, le tout agencé pour que l'étoile de cinquante-trois soit entraînée d'un pas correspondant à un intervalle d'affichage par semaine du dimanche au lundi suivant par le premier cliquet et que durant la semaine numéro "52" cette étoile de cinquante-trois soit entraînée d'un pas double, correspondant à deux intervalles d'affichage, du dimanche au lundi suivant si le dimanche de cette semaine numéro "52" porte un quantième autre que le "26" ou le "27" par le second cliquet coopérant avec l'organe d'entraînement.

Avec le présent mécanisme d'affichage du numéro de la semaine le déplacement de l'organe mobile d'affichage d'un pas unitaire ou d'un pas double s'effectue de façon instantanée.

Dans la forme d'exécution illustrée du mécanisme d'affichage du numéro de la semaine, le premier mobile dont la position est significative du jour de la semaine et le troisième mobile dont la position est significative du numéro de la semaine ne sont pas coaxiaux comme c'est le cas dans la plupart des mouvements de pièce d'horlogerie comportant un affichage du jour de la semaine, un affichage du quantième et un affichage du numéro de la semaine, ce qui facilite grandement l'intégration du mécanisme d'affichage du numéro de la semaine dans le mouvement d'une telle pièce d'horlogerie.

Le mécanisme d'affichage du numéro de la semaine est conçu pour que l'organe d'affichage mobile du numéro de la semaine soit entraîné d'un pas unitaire respectivement d'un pas double chaque semaine dans la nuit du dimanche au lundi suivant, de préférence de façon instantanée, à minuit ou dans une plage de plus ou moins quelques minutes avant ou après minuit.

Un mécanisme d'affichage du numéro de la semaine particulier sera décrit à titre d'exemple et de forme d'exécution préférée.

La figure 7 du dessin annexé illustre une pièce d'horlogerie comportant un boîtier 1 et un cadran 2. Cette pièce d'horlogerie comporte un affichage horaire comportant des index 3, une aiguille des heures 4 et une aiguille des minutes 5. Cette pièce d'horlogerie comporte encore un affichage des jours de la semaine formé d'une aiguille des jours 6 et d'une graduation des jours 7 portée par le cadran, à neuf heures, où le nom des jours abrégés sont inscrits dans une couronne sur le cadran 2. Cette pièce d'horlogerie comporte encore un affichage du quantième formé par une aiguille de quantième 8 et une graduation de quantième 9 portée par le cadran 2, à six heures, comportant les chiffres de "1" à "31" disposés en couronne sur le cadran 2.

Cette pièce d'horlogerie comporte encore un affichage du numéro de la semaine formé par une aiguille du numéro de la semaine coopérant avec une graduation du numéro de la semaine 12 comportant les numéros des semaines "1" à "53" répartis uniformément à la périphérie du cadran 2. Cet affichage du numéro de la semaine 10, 11 est commandé par un mécanisme d'affichage du numéro de la semaine selon l'invention incorporé au mouvement de la pièce d'horlogerie.

La figure 8 illustre une variante de la pièce d'horlogerie équipée du mécanisme d'affichage du numéro de la semaine dans laquelle l'affichage du numéro de la semaine est formé par un organe d'affichage mobile 11 constitué par un guichet 10 du cadran, situé à douze heures, laissant apparaître une portion d'un organe mobile d'affichage du numéro de la semaine 11. Dans cet exemple cet organe d'affichage du numéro de la semaine 11 est un disque, pivoté concentriquement à l'aiguillage horaire 4, 5 et portant le long de sa périphérie les numéros des semaines "1" à "53" répartis de façon uniforme qui apparaissent successivement dans le guichet au fur et à mesure de la rotation de l'organe d'affichage mobile du numéro de la semaine 11. Les autres affichages de cette pièce d'horlogerie sont conformes à ceux illustrés à la figure 7 et décrits plus haut.

La figure 9 est un tableau représentant les différents cas possibles de semaines de fin d'année. Comme indiqué dans l'introduction le tableau faisant correspondre le nom des jours, son quantième et le numéro de la semaine dans laquelle il se trouve qui a été établi pour plus de quatre cents ans permet de montrer que seuls les huit différents cas de semaines de fin d'année repris sur la figure 9 sont possibles. Pour chacun de ces huit cas la figure 9 représente les dix derniers jours d'une année et les onze premiers jours de l'année suivante en indiquant pour chaque jour son nom et son quantième. De plus ce tableau indique pour chaque cas de semaines de fin d'année les années pour lesquelles il intervient.

Par cette représentation on constate que lorsque le quantième du dernier dimanche d'une année est un "26" ou un "27" l'année a cinquante-trois semaines, dans tous les autres cas, où le dimanche de la semaine "52" porte un quantième différent de "26" ou de "27" l'année n'a que cinquante-deux semaines.

Le mécanisme selon l'invention doit donc être capable de faire avancer chaque semaine entre le dimanche et le lundi suivant, si possible instantanément et aussi près de minuit que possible, l'organe mobile d'affichage du numéro de la semaine d'un pas unitaire et d'un pas double les dimanches de la semaine "52" autres que le "26" ou "27" pour sauter l'affichage de la semaine numéro cinquante-trois puisque dans ce cas l'année n'a que cinquante-deux semaines.

Une forme d'exécution préférée d'un tel mécanisme selon l'invention est illustrée dans différentes positions de fonctionnement aux figures 1 à 6 du dessin annexé. Ce mécanisme d'affichage du numéro de la semaine dans l'année comporte un premier mobile 13 apte à être entraîné pas à pas à raison d'un tour par semaine en sept pas successifs dont la position est significative du jour de la semaine. Ce premier mobile 13 porte une première came 14 qui dans l'exemple illustré est une came escargot.

Cette première came 14 coopère avec une première bascule 15, ou bascule de déclenchement des semaines, pivotée autour d'un axe de première bascule O. Cette première bascule comporte un premier palpeur 16 et est soumise à une action élastique de rappel (non illustrée) tendant à maintenir le palpeur 16 en contact avec la périphérie de la première came 14. La première came 14 est indexée sur le premier mobile 13 et positionnée par rapport au palpeur 16 de la première bascule 15 de manière à ce que ce palpeur tombe de la partie haute de la première came 14 sur la partie basse de cette première came 14 lorsque le premier mobile passe de la position qu'il occupe le dimanche à sa position qu'il occupe le lundi suivant.

Cette première bascule 15 comporte un premier pivot 17 servant d'axe de rotation à un premier cliquet 18, ou cliquet des semaines, comportant un premier bras se terminant par un poussoir 19 et un second bras se terminant par une goupille 20 engagée dans une fente oblongue 21 que comporte la première bascule 15 limitant ainsi les déplacements angulaires du premier cliquet 18 par rapport à la première bascule 15. Ce premier cliquet 18 est soumis à une action élastique de rappel (non illustré) tendant à le déplacer dans le sens horaire par rapport à la première bascule 15.

La première bascule comporte encore un second pivot 22 servant d'axe de rotation à un second cliquet 23, ou cliquet de cinquante-troisième semaine, comportant un premier bras se terminant par un bec 24 et un second bras comportant une glissière 25. Ce second cliquet 23 est également soumis à une action élastique de rappel tendant à le déplacer dans le sens horaire par rapport à la première bascule 15.

Les points de pivotements 17, 22 des premier et second cliquets 18, 23 sur la première bascule 15 et la longueur des premiers bras de ces premier et second cliquets portant respectivement le poussoir 19 et le bec 24 sont tels que lors de la chute du premier palpeur 16 de la première bascule du point haut au point bas de la première came 14 l'amplitude de la course effectuée par le second cliquet 23 de la première bascule 15 soit sensiblement égale à deux fois la course effectuée par le premier cliquet 18 de cette première bascule 15.

Ce mécanisme d'affichage du numéro de la semaine dans l'année comporte encore un second mobile 26 apte à être entraîné pas à pas à raison d'un tour par mois en trente et un pas successifs dont la position est significative du quantième du mois. Dans cette forme d'exécution ce second mobile 26 est une étoile de quantième ou de trente et une dents effectuant un pas par jour ou plus à la fin des mois de moins de trente et un jours. Ce second mobile 26 porte une seconde came 27, ou came d'isolation, qui dans l'exemple illustré est une came escargot.

Une seconde bascule 28, ou bascule d'isolation, est pivotée en X sur une partie fixe du mécanisme ou du mouvement d'horlogerie comportant ce mécanisme d'affichage du numéro de la semaine et comporte un premier bras se terminant par un second palpeur 29 coopérant avec la périphérie de la seconde came 27. Cette seconde bascule 28 comporte un second bras portant à son extrémité libre un téton 30 engagé dans la glissière 25 du second cliquet 23 de la première bascule 15. Cette seconde bascule 28 est soumise à une action élastique (non illustrée) tendant à appliquer le second palpeur 29 contre la périphérie de la seconde came 27.

Cette seconde came 27 pivotée en Z sur une partie fixe du mouvement comporte un point bas 31 puis son diamètre croît dans le sens anti-horaire jusqu'à un point "haut" 32. A partir de ce point "haut" 32 la périphérie de la seconde came 27 est circulaire. En variante toutefois le diamètre extérieur de cette seconde came 27 pourrait continuer à augmenter jusqu'à son point de chute 33. La distance angulaire séparant le point "haut" 32 du point de chute 33 de cette seconde came 27 correspond au moins à deux pas successifs de cette came 27 mais est en tous cas inférieure à trois pas successifs de cette seconde came 27. L'indexage de la seconde came 27 sur le second mobile 26 et sa position par rapport au second palpeur 29 de la seconde bascule 28 sont tels que la portion de la seconde came 27 située entre son point "haut" et son point de chute 33 est en contact avec ledit second palpeur 29 de la seconde bascule 28 pendant que le second mobile est dans une position angulaire correspondant aux quantièmes "26" et "27" du mois. Par point "haut" 32 de la came 27 on entend le point de cette came à partir duquel la seconde bascule 28 maintient le bec 24 du second cliquet 23 en position inactive, en dehors de la trajectoire de la dent unique 36 de la troisième came 35.

Grâce à ce second mobile 26 et à la seconde bascule 28 le second cliquet 23 de la première bascule 15 est maintenu dans une position rétractée ou inactive, déplacée dans le sens anti-horaire contre son action élastique de rappel par le téton 30 agissant sur la glissière 25 du second cliquet 23 quand le second palpeur 29 de la seconde bascule 28 est en contact avec la portion de la seconde came située entre son point haut 32 et son point de chute 33, c'est-à-dire tous les mois pendant deux jours, lorsque le second mobile 26 a une position angulaire correspondant aux "26" et "27" de chaque mois.

Lorsque ce second mobile est dans une position autre que celle correspondant au "26" et "27" d'un mois, le second palpeur 29 de la seconde bascule 28 se déplace sous l'action d'un ressort de rappel (non illustré) pour rester en contact avec la périphérie de la seconde came 27. Ce faisant la seconde bascule 28 se déplace dans le sens horaire et son téton 30 coopérant avec la glissière 25 du second cliquet 23 libère ce second cliquet 23 qui se positionne en position active telle que définie plus loin.

Ce mécanisme d'affichage du numéro de la semaine comporte encore un troisième mobile 34, ou étoile des semaines, constitué dans cette forme d'exécution par une étoile de cinquante-trois dents portant une troisième came 35.

Ce troisième mobile 34 porte l'organe d'affichage mobile 11, disque gradué ou aiguille, de l'affichage du numéro de la semaine.

Ce troisième mobile 34 est pivoté en Y sur une partie fixe du mécanisme ou du mouvement et le diamètre de sa denture de cinquante-trois dents ainsi que le diamètre de la troisième came 35 sont tels que le premier cliquet 18 de la première bascule 15 coopère par son poussoir 19 avec la denture du troisième mobile 34 et que le second cliquet 23 de cette première bascule 15 coopère par son bec 24 avec la troisième came 35. Cette troisième came 35 est formée dans la forme d'exécution illustrée par un disque présentant une dent 36 sur sa périphérie et présente un diamètre inférieur à l'étoile des semaines. Cette dent unique 36 de la troisième came 35 est indexée par rapport au troisième mobile de manière à être en position active sur la trajectoire du bec 24, lorsque l'organe d'affichage mobile 11 affiche le chiffre "52". Cette dent unique 36 constitue un organe d'actionnement en rotation du troisième mobile 34.

Lorsque ce mécanisme d'affichage du numéro de la semaine est intégré dans le mouvement d'une pièce d'horlogerie comportant un affichage du jour de la semaine et un affichage du quantième, le premier mobile 13 peut être l'étoile de sept des jours de la semaine du mouvement et le second mobile 26 peut être l'étoile de quantième du mouvement.

Dès lors, chaque semaine du dimanche au lundi suivant, de préférence à minuit, la première bascule 15 chute, provoquant l'entraînement d'un pas du troisième mobile 34, le poussoir 19 du premier cliquet 18 poussant d'un pas le troisième mobile 34 par sa denture.

De la semaine "1" à la semaine "51" le bec 24 du second cliquet 23 de la première bascule est hors de portée de la dent unique 36 de la troisième came 35, que le second cliquet 23 soit dans sa position active ou inactive.

A la semaine "52" par contre si le dimanche porte un quantième différent du "26" ou "27" le bec 24 du second cliquet 23 sera en position active contre la périphérie de la troisième came 35, en effet le second palpeur 29 ne sera pas en contact avec la portion de la deuxième came 27 située entre son point haut 32 et son point de chute 33 de sorte que le second cliquet 23 sera libéré et non plus maintenu en position inactive par le téton 30 de la seconde bascule 28, et lors de la chute de la première bascule 15 le second cliquet 23 de celle-ci entraînera la dent unique 36 de la troisième came 35 d'une valeur de deux pas unitaires, soit un pas double; le troisième mobile 34 passera de sa position indiquant la cinquante-deuxième semaine à sa position indiquant la première semaine de l'année suivante (voir figures 4 à 6).

Si par contre la chute de la première bascule s'effectue un dimanche "26" ou "27" de la semaine "52" le second cliquet 23 de la première bascule 15 sera maintenu en position inactive par la seconde bascule 28, son bec 24 échappera à la dent unique 36 de la troisième came 34 et le troisième mobile ne sera entraîné que d'un pas unitaire par le premier cliquet 18 de la première bascule de sorte qu'il passera de sa position indiquant la cinquante-deuxième semaine à sa position indiquant la cinquante-troisième semaine (voir figure 1 à 3).

Bien entendu le mécanisme d'affichage du numéro de la semaine décrit ci-dessus et illustrée au dessin n'est qu'un exemple, la réalisation des différents bascules, cliquets et cames pourraient être modifiée, ce qui importe c'est que ce mécanisme permette un indexage d'un pas unitaire correspondant à un intervalle d'affichage chaque semaine du dimanche au lundi suivant du troisième mobile 34 et d'un pas double correspondant à deux intervalles d'affichage de ce troisième mobile 34 si le dimanche de la semaine "52" porte un quantième autre que le "26" ou le "27".

Le fonctionnement du mécanisme d'affichage du numéro de la semaine dans l'année décrit est illustré aux figures 1 à 3 pour le passage de la semaine "52" à la semaine "53" qui a lieu chaque fois que le dimanche de la semaine "52" tombe sur un quantième "26" ou "27" et aux figures 4 à 6 pour le passage de la semaine "52" à la semaine "1" qui a lieu chaque fois que le dimanche de la semaine "52" tombe sur un quantième "28", "29", "30", "31", "1" ou "2".

La figure 1 illustre le mécanisme d'affichage de numéro de la semaine dans la position qu'il occupe un dimanche 27 de la semaine "52" d'une année comme l'indique les flèches a et b en regard des dents du second mobile 26 et du troisième mobile 34.

Dans cette position le second palpeur 29 de la seconde bascule 28 est situé en appui sur la seconde came 27. De ce fait le téton 3 de la seconde bascule 28 engagé dans la glissière 25 du second cliquet 23 maintient le second cliquet 23 de la première bascule 15 en position inactive pour laquelle son bec 24 se trouve en dehors de la trajectoire de la dent unique 36 de la troisième came 35.

Lors de la levée de la grande bascule du quantième (non illustrée) du "27" au "28" vers minuit l'étoile de quantième 26 est avancée d'un pas (fig.2). Le second palpeur 29 de la seconde bascule 28 est alors en appui sur la seconde came 27 juste avant d'atteindre le point de chute 33 de cette seconde came 27.

Lors de la chute de la grande bascule de quantième, le premier mobile 13 avance d'un pas (fig. 3) provoquant la chute du premier palpeur 16 et l'entraînement d'un pas unitaire de l'organe mobile d'affichage 11 par le poussoir 19 du premier cliquet 18 de la première bascule 15. Ce faisant le bec 24 du second cliquet 23 de cette première bascule 15 passe au-dessus de la dent unique 36 de la troisième came 25 sans entraîner celle-ci.

Le lundi 28 décembre le mécanisme d'affichage du numéro de la semaine se trouve dans la position illustrée à la figure 3, l'organe d'affichage mobile 11 porté par le troisième mobile 34 a avancé d'un pas et affiche le numéro de semaine "53", le premier cliquet 18 de la première bascule 15 est revenu en position de repos sous l'action de son ressort de rappel. Le second mobile 26 a avancé d'un pas et affiche le quantième "28". Lors du passage de l'étoile de quantième du lundi "28" au mardi "29" le second palpeur 29 de la seconde bascule tombe sur la partie basse de la seconde came 27 et le bec 24 du second cliquet 23 de la première bascule 15 vient buter sur la périphérie de la troisième came 35 mais à une distance telle de la dent unique 36 qu'il ne puisse plus entrer en contact avec elle le dimanche suivant lors de la chute de la première bascule 15, soit une distance correspondant à deux pas unitaires du troisième mobile 34.

La figure 4 illustre la position du mécanisme d'affichage du numéro de la semaine un dimanche 28 de la semaine "52" comme l'indiquent les flèches a et b. Dans la nuit du dimanche 28 au lundi 29 décembre la grande bascule du quantième (non illustrée) provoque vers minuit lors de sa levée l'avance d'un pas de l'étoile de quantième 26 provoquant la chute du second palpeur 29 sur la partie basse de la seconde came 27 (figure 5). Ce faisant le bec 24 du second cliquet 23 tombe sur la périphérie de la troisième came 35 juste devant la dent unique 36. Ensuite lors de la chute de la grande bascule de quantième le premier mobile 13 est entraîné d'un pas et le premier palpeur 16 de la première bascule chute entraînant par son second cliquet 23 la dent unique 36 de la troisième came 35 d'un pas double faisant ainsi passer l'affichage du numéro de la semaine de "52" directement à "1" en sautant le "53" et le mécanisme d'affichage du numéro de la semaine se trouve alors dans la position illustrée à la figure 6.

La position angulaire des premier, second et troisième mobiles entre leur actionnement pas à pas est généralement assurée par des sautoirs.

Dans un tel mécanisme les trois mobiles principaux, les premier, second et troisième mobiles, ne sont pas disposés coaxialement et dans un mouvement le premier mobile peut être coaxial à l'étoile des jours, le second mobile être coaxial au mobile de quantième et le troisième mobile être coaxial à l'affichage horaire. Le mécanisme d'affichage du numéro de la semaine peut ainsi être intégré facilement dans l'architecture d'un mouvement horloger existant comportant un affichage du nom des jours et un affichage du quantième.

Dans la forme d'exécution décrite et illustrée l'organe d'actionnement 36 du troisième mobile 34 est une came formée d'un disque à une dent 36. Dans d'autres formes d'exécution cet organe d'actionnement 36 pourrait être constitué par une goupille solidaire du troisième mobile 34 ou une dent reliée à ce troisième mobile 34 par un ressort.

## Revendications

1. Mécanisme d'affichage du numéro de la semaine dans l'année comportant un premier mobile (13) apte à être entraîné à raison d'un pas par jour, dont la position est significative du jour de la semaine; un second mobile (26) apte à être entraîné à raison d'un pas par jour, dont la position est significative du quantième du mois; et un troisième mobile (34), dont la position est significative du numéro de la semaine dans l'année, entraînant un organe mobile d'affichage (11) du numéro de la semaine dans l'année en regard d'une graduation ou d'un guichet (10, 12), cet organe mobile d'affichage (11) du numéro de la semaine ou la graduation (12) comportant cinquante-trois repères séparés par des intervalles d'affichage, le second mobile (26) comportant une seconde came (27), le troisième mobile (34) comportant une étoile de cinquante-trois dents solidaire d'un organe d'actionnement (36), ledit mécanisme étant agencé pour que l'étoile de cinquante-trois dents soit entraînée d'un pas correspondant à un intervalle d'affichage par semaine du dimanche au lundi suivant et que durant la semaine numéro "52" cette étoile de cinquante-trois dents soit entraînée d'un pas double, correspondant à deux intervalles d'affichage, du dimanche au lundi suivant si le dimanche de cette semaine numéro "52" porte un quantième autre que le "26" ou le "27" ; **caractérisé par le fait que** le premier mobile (13) comporte une première came (14); **par le fait que** ce mécanisme comporte encore une première bascule (15) coopérant avec la première came (14), cette première bascule (15) comportant un premier cliquet (18) coopérant avec la denture de l'étoile de cinquante-trois dents et un second cliquet (23) coopérant avec l'organe d'actionnement (36); et **par le fait que** le mécanisme comporte encore une seconde bascule (28) coopérant d'une part avec la seconde came (27) et d'autre part avec le second cliquet (23), le premier cliquet (18) étant agencé pour entraîner d'un pas l'étoile de cinquante-trois dents lorsque la première came (14) passe d'une position correspondant au dimanche à une position correspondant au lundi suivant de chaque semaine, la seconde bascule (28) et le second mobile (26) étant agencés pour maintenir le second cliquet (23) en position inactive, en dehors de la trajectoire de l'organe d'actionnement (36), ou laisser le second cliquet (23) en position active en fonction de la position de la seconde came (27), l'organe d'actionnement (36) étant sur la trajectoire du second cliquet (23) uniquement lorsque l'organe mobile d'affichage (11) affiche le numéro "52" et lorsque le second cliquet (23) est en position active, afin que si le dimanche de la semaine numéro "52" porte un quantième différent du "26" et du "27" le second cliquet (23), en position active, coopère avec l'organe d'actionnement (36) lors du passage de ce dimanche au lundi suivant pour déplacer l'étoile de cinquante-trois dents d'un pas double, et afin que si le dimanche de la semaine "52" porte le quantième "26" ou "27" le second cliquet (23), en position inactive, ne puisse pas coopérer avec l'organe d'actionnement (36).

2. Mécanisme selon la revendication 1, **caractérisé par le fait que** la première came (14) est une came escargot coopérant avec un palpeur (16) de la première bascule.

3. Mécanisme selon la revendication 1 ou la revendication 2, **caractérisé par le fait que** la seconde came (27) est une came escargot comportant une portion située entre son point haut (32) et son point de chute (33) correspondant à deux pas successifs du second mobile (26).

4. Mécanisme selon l'une des revendications 1 à 3, **caractérisé par le fait que** la seconde bascule (28) comporte un second palpeur (29) coopérant avec la périphérie de la seconde came (27) et **par le fait que** cette seconde bascule (28) comporte un téton (30) coopérant avec une glissière (25) du second cliquet (23) de la première bascule (15).

5. Mécanisme selon l'une des revendications 1 à 4, **caractérisé par le fait que** l'organe d'actionnement (36) est une dent unique à la périphérie d'un disque (35).

6. Mécanisme selon l'une des revendications 1 à 5, **caractérisé par le fait que** le second cliquet (23) de la première bascule (15) effectue, lors de la chute de cette bascule une fois par semaine, une course sensiblement égale au double de la course du premier cliquet (18) de cette première bascule (15).

7. Mécanisme d'affichage selon l'une des revendications précédentes, **caractérisé par le fait que** l'organe mobile d'affichage (11) est solidaire du troisième mobile (34) et est constitué par une aiguille.

8. Pièce d'horlogerie comportant un mécanisme d'affichage du numéro de la semaine selon l'une des revendications 1 à 7.

9. Pièce d'horlogerie selon la revendication 8, **caractérisée par le fait que** le premier mobile (13) du mécanisme d'affichage du numéro de la semaine comporte une étoile de sept dents du mécanisme d'affichage du jour de la semaine du mouvement de la pièce d'horlogerie.

10. Pièce d'horlogerie selon la revendication 8 ou 9, **caractérisée par le fait que** le second mobile (26) du mécanisme d'affichage du numéro de la semaine comporte un mobile de quantième du mécanisme d'affichage du quantième du mouvement de la pièce d'horlogerie.

## Patentansprüche

1. Anzeigemechanismus der Wochennummer im Jahr, der ein erstes Drehteil (13), das geeignet ist, um einen Schritt pro Tag angetrieben zu werden, dessen Position den Tag der Woche bedeutet; ein zweites Drehteil (26), das geeignet ist, um einen Schritt pro Tag angetrieben zu werden, dessen Position den Monatstag bedeutet; und ein drittes Drehteil (34) umfasst, dessen Position die Wochennummer im Jahr bedeutet, das ein bewegliches Organ (11) zur Anzeige der Wochennummer im Jahr einer Teilung oder einem Fenster (10, 12) gegenüberstehend antreibt, wobei dieses bewegliche Organ (11) zur Anzeige der Wochennummer oder die Teilung (12) dreiundfünfzig Markierungen umfasst, die durch Anzeigeintervalle getrennt sind, wobei das zweite Drehteil (26) eine zweite Kurvenscheibe (27) umfasst, wobei das dritte Drehteil (34) einen Stern mit dreiundfünfzig Zähnen umfasst, der fest mit einem Betätigungsorgan (36) verbunden ist, wobei der Mechanismus eingerichtet ist, damit der Stern mit dreiundfünfzig Zähnen um einen Schritt angetrieben wird, der einem Anzeigeintervall pro Woche von Sonntag bis zum folgenden Montag entspricht, und damit während der Woche Nummer "52" dieser Stern mit dreiundfünfzig Zähnen um einen Doppelschritt, der zwei Anzeigeintervallen entspricht, von Sonntag bis zum folgenden Montag angetrieben wird, wenn der Sonntag dieser Woche Nummer "52" ein Datum trägt, das sich vom "26." oder vom "27." unterscheidet; **dadurch gekennzeichnet, dass** das erste Drehteil (13) eine erste Kurvenscheibe (14) umfasst; dadurch, dass dieser Mechanismus ferner eine erste Wippe (15) umfasst, die mit der ersten Kurvenscheibe (14) zusammenwirkt, wobei diese erste Wippe (15) einen ersten Sperrkegel (18), der mit der Zahnung des Sterns mit dreiundfünfzig Zähnen zusammenwirkt, und einen zweiten Sperrkegel (23) umfasst, der mit dem Betätigungsorgan (36) zusammenwirkt; und dadurch, dass der Mechanismus ferner eine zweite Wippe (28) umfasst, die einerseits mit der zweiten Kurvenscheibe (27) und andererseits mit dem zweiten Sperrkegel (23) zusammenwirkt, wobei der erste Sperrkegel (18) eingerichtet ist, um den Stern mit dreiundfünfzig Zähnen um einen Schritt anzutreiben, wenn die erste Kurvenscheibe (14) von einer Position, die dem Sonntag entspricht, in eine Position übergeht, die dem folgenden Montag von jeder Woche entspricht, wobei die zweite Wippe (28) und das zweite Drehteil (26) eingerichtet sind, um den zweiten Sperrkegel (23) in der inaktiven Position außerhalb der Bahn des Betätigungsorgans (36) zu halten oder den zweiten Sperrkegel (23) in Abhängigkeit von der Position der zweiten Kurvenscheibe (27) in der aktiven Position zu lassen, wobei das Betätigungsorgan (36) sich lediglich auf der Bahn des zweiten Sperrkegels (23) befindet, wenn das bewegliche Anzeigeorgan (11) die Nummer "52" anzeigt und wenn der zweite Sperrkegel (23) sich in der aktiven Position befindet, damit, wenn der Sonntag der Woche Nummer "52" ein Datum trägt, dass sich vom "26." und vom "27." unterscheidet, der zweite Sperrkegel (23) in der aktiven Position mit dem Betätigungsorgan (36) beim Übergang von diesem Sonntag auf den folgenden Montag zusammenwirkt, um den Stern mit dreiundfünfzig Zähnen um einen Doppelschritt zu verlagern, und damit, wenn der Sonntag der Woche "52" das Datum des "26." oder "27." trägt, der zweite Sperrkegel (23) in der inaktiven Position nicht mit dem Betätigungsorgan (36) zusammenwirken kann.

2. Mechanismus nach Anspruch 1, **dadurch gekennzeichnet, dass** die erste Kurvenscheibe (14) eine schneckenförmige Kurvenscheibe ist, die mit einem Taster (16) der ersten Wippe zusammenwirkt.

3. Mechanismus nach Anspruch 1 oder Anspruch 2, **dadurch gekennzeichnet, dass** die zweite Kurvenscheibe (27) eine schneckenförmige Kurvenscheibe ist, die einen Abschnitt umfasst, der sich zwischen ihrem Hochpunkt (32) und ihrem Fallpunkt (33) befindet, der zwei aufeinanderfolgenden Schritten des zweiten Drehteils (26) entspricht.

4. Mechanismus nach einem der Ansprüche 1 bis 3, **dadurch gekennzeichnet, dass** die zweite Wippe (28) einen zweiten Taster (29) umfasst, der mit der Peripherie der zweiten Kurvenscheibe (27) zusammenwirkt, und dadurch, dass diese zweite Wippe (28) einen Stift (30) umfasst, der mit einer Gleitschiene (25) des zweiten Sperrkegels (23) der ersten Wippe (15) zusammenwirkt.

5. Mechanismus nach einem der Ansprüche 1 bis 4, **dadurch gekennzeichnet, dass** das Betätigungsorgan (36) ein einziger Zahn an der Peripherie einer Scheibe (35) ist.

6. Mechanismus nach einem der Ansprüche 1 bis 5, **dadurch gekennzeichnet, dass** der zweite Sperrkegel (23) der ersten Wippe (15) beim Fall dieser Wippe einmal pro Woche einen Weg zurücklegt, der im Wesentlichen gleich dem Doppelten des Weges des ersten Sperrkegels (18) dieser ersten Wippe (15) ist.

7. Anzeigemechanismus nach einem der vorhergehenden Ansprüche, **dadurch gekennzeichnet, dass** das bewegliche Anzeigeorgan (11) fest mit dem dritten Drehteil (34) verbunden ist und aus einem Zeiger besteht.

8. Uhr, die einen Anzeigemechanismus der Wochennummer nach einem der Ansprüche 1 bis 7 umfasst.

9. Uhr nach Anspruch 8, **dadurch gekennzeichnet, dass** das erste Drehteil (13) des Anzeigemechanismus der Wochennummer einen Stern mit sieben Zähnen des Anzeigemechanismus des Wochentages des Uhrwerks der Uhr umfasst.

10. Uhr nach Anspruch 8 oder 9, **dadurch gekennzeichnet, dass** das zweite Drehteil (26) des Anzeigemechanismus der Wochennummer ein Datumsdrehteil des Anzeigemechanismus des Datums des Uhrwerks der Uhr umfasst.

## Claims

1. Mechanism for displaying the number of the week in the year comprising a first mobile (13) able to be driven by one pitch per day, the position thereof indicating the day of the week; a second mobile (26) able to be driven by one pitch per day, the position thereof indicating the day of the month; and a third mobile (34), the position thereof indicating the number of the week in the year, driving a mobile member (11) for displaying the number of the week in the year opposite a graduation or an aperture (10, 12), this mobile member (11) for displaying the number of the week or the graduation (12) comprising fifty three guide-marks separated by display intervals, the second mobile (26) comprising a second cam (27), the third mobile (34) comprising a star-wheel with fifty three teeth fixedly attached to an actuating member (36), said mechanism being arranged such that the star-wheel with fifty three teeth is driven by a pitch corresponding to one display interval per week from Sunday to the following Monday and that during week number "52" this star-wheel with fifty three teeth is driven by a double pitch corresponding to two display intervals, from Sunday to the following Monday if the Sunday of this week number "52" is not the "26^{th}" or the "27^{th}" of the month; **characterised in that** the first mobile (13) comprises a first cam (14); **in that** this mechanism also comprises a first lever (15) cooperating with the first cam (14), this first lever (15) comprising a first pawl (18) cooperating with the toothing of the star-wheel with fifty three teeth and a second pawl (23) cooperating with the actuating member (36); and **in that** the mechanism also comprises a second lever (28) cooperating on the one hand with the second cam (27) and on the other hand with the second pawl (23), the first pawl (18) being arranged to drive the star-wheel with fifty three teeth by one pitch when the first cam (14) passes from a position corresponding to Sunday to a position corresponding to the following Monday of each week, the second lever (28) and the second mobile (26) being arranged to keep the second pawl (23) in an inactive position, outside the trajectory of the actuating member (36), or to leave the second pawl (23) in an active position according to the position of the second cam (27), the actuating member (36) being on the trajectory of the second pawl (23) only when the display mobile member (11) displays the number "52" and when the second pawl (23) is in an active position, so that if the Sunday of week number "52" is not the "26^{th}" or the "27^{th}" of the month the second pawl (23), in an active position, cooperates with the actuating member (36) during transition from this Sunday to the following Monday to displace the star-wheel with fifty three teeth by a double pitch, and so that if the Sunday of week "52" is the "26^{th}" or "27^{th}" the second pawl (23), in an inactive position, cannot cooperate with the actuating member (36).

2. Mechanism as claimed in claim 1, **characterised in that** the first cam (14) is a snail-shaped cam cooperating with a feeler-spindle (16) of the first lever.

3. Mechanism as claimed in claim 1 or claim 2, **characterised in that** the second cam (27) is a snail-shaped cam comprising a portion located between its high point (32) and its falling point (33) corresponding to two successive pitches of the second mobile (26).

4. Mechanism as claimed in any one of claims 1 to 3, **characterised in that** the second lever (28) comprises a second feeler-spindle (29) cooperating with the periphery of the second cam (27) and **in that** this second lever (28) comprises a stud (30) cooperating with a slide bar (25) of the second pawl (23) of the first lever (15).

5. Mechanism as claimed in any one of claims 1 to 4, **characterised in that** the actuating member (36) is a single tooth on the periphery of a disc (35).

6. Mechanism as claimed in any one of claims 1 to 5, **characterised in that** the second pawl (23) of the first lever (15) - upon falling of this lever once per week - effects travel substantially equal to double the travel of the first pawl (18) of this first lever (15).

7. Display mechanism as claimed in any one of the preceding claims, **characterised in that** the display mobile member (11) is rigidly connected to the third mobile (34) and is formed by a hand.

8. Timepiece comprising a mechanism for displaying the number of the week as claimed in any one of claims 1 to 7.

9. Timepiece as claimed in claim 8, **characterised in that** the first mobile (13) of the mechanism for displaying the number of the week comprises a star-wheel with seven teeth of the mechanism for displaying the day of the week of the movement of the timepiece.

10. Timepiece as claimed in claim 8 or 9, **characterised in that** the second mobile (26) of the mechanism for displaying the number of the week comprises a date mobile of the mechanism for displaying the day of the month of the movement of the timepiece.
